# FASCICULE DE BREVET EUROPEEN

(11) **EP 0 860 094 B1**
(45) Date de publication et mention de la délivrance du brevet: **28.06.2000**
(21) Numéro de dépôt: 96931716.3
(22) Date de dépôt: 03.10.1996
(51) Int. Cl.: H04R 9/04, H04R 7/16

(54) **SUSPENSION CENTRALE OU PERIPHERIQUE D'UN EQUIPAGE MOBILE D'UN HAUT-PARLEUR ELECTRODYNAMIQUE**
ZENTRALE ODER PERIPHERE AUFHÄNGUNG EINES BEWEGLICHEN TEILS EINES ELEKTRODYNAMISCHEN LAUTSPRECHERS
CENTRAL OR CIRCUMFERENTIAL SUSPENSION FOR THE MOVING ASSEMBLY OF A MOVING-COIL LOUDSPEAKER

(30) Priorité: 10.11.1995 CH 317795
(43) Date de publication de la demande: 26.08.1998
(73) Titulaire: Granger, Frédéric, 1872 Troistorrents (CH)
(72) Inventeur: Granger, Frédéric, 1872 Troistorrents (CH)
(86) Numéro de dépôt international: CH9600348
(87) Numéro de publication internationale: WO9718688

(56) Documents cités:
- EP-A- 0 492 142
- US-A- 1 873 062
- US-A- 1 920 299
- US-A- 2 235 654

## Description

L'invention concerne une suspension centrale ou périphérique de l'équipage mobile comprenant une bobine reliée à une membrane d'un haut-parleur électrodynamique, ladite suspension étant constituée d'au moins une rainure de guidage pratiquée dans un des éléments fixes dudit haut-parleur et d'au moins un élément souple et élastique logé à l'intérieur de la rainure pour maintenir et guider l'équipage mobile. Une telle suspension est par exemple connue du brevet US-A-1 920 299.

Selon ce brevet, le principe de fonctionnement de la suspension est basé sur la flexion axiale de l'élément souple permettant ainsi le déplacement et le rappel de l'équipage mobile. Dans ce sens, bien que ne possédant pas la même structure, son fonctionnement est similaire au spider.

Comme le précise le brevet US-A-1 920 299, ce système nécessite une fixation appropriée (collage, brides, etc.) de l'élément souple (anneau, O-Ring) afin de permettre le travail en flexion de la suspension sans déplacement ou glissement de l'élément souple.

L'objet de la présente invention vise à fournir un centrage plus simple, rapide, facile et plus rigoureux des pièces mobiles, une diminution de l'entrefer magnétique et un dégagement maximal de l'arrière de la membrane par la suppression du spider. De même, il vise à fournir un débattement plus important. Ces buts sont atteints par les caractéristiques de la partie caractérisante de la revendication 1. Des réalisations avantageuses sont données dans les revendications dépendantes 2 et 3.

Les caractéristiques et avantages de l'invention ressortiront mieux à la lecture de la description donnée ci-après en référence aux dessins annexés donnés à titre d'exemples non limitatifs dans lesquels :
La figure 1 est une vue d'ensemble et en coupe de la suspension selon l'invention.
La figure 2 est une vue isolée du noyau de la figure 1.
La figure 3 illustre une autre possibilité de placement de la suspension.
Les figures 4 à 7 sont des exemples de formes d'éléments souples.
Les figures 8 et 9 illustrent des alternatives d'emplacement des rainures de guidage.

Dans la vue d'ensemble de la figure 1, le circuit magnétique 5,8,9,10, l'équipage mobile 6,7, la rainure de guidage 4 et l'élément souple 3 sont rassemblés afin de pouvoir constater l'emplacement et le travail de chacun des composants.

Le fond de la rainure de guidage est de forme arrondie et de largeur supérieure au diamètre des billes, lentilles, rouleaux. De ce fait, l'élément souple roule de part et d'autre du point de repos situé au centre de la rainure. La forme arrondie du fond de la rainure de guidage 4 contraint les billes, lentilles, rouleaux de l'élément souple 3, et par conséquent l'équipage mobile 6,7, à se repositionner au centre de la rainure 4 après un mouvement alternatif.

Sur la figure 2, on peut constater plus en détail la forme arrondie du fond de la rainure de guidage 4 qui permet le centrage et le rappel de l'élément souple 3 et, par conséquent, de l'équipage mobile constitué de la bobine 7 et de la membrane 6.

La figure 3 propose une autre possibilité de placement de la suspension sur l'ogive de diffusion 1 à la place du noyau 5 de la figure 2. Mais toutes les caractéristiques sont comparables.

Sur les figures 4,5,6,7, deux types d'éléments souples 3 sous forme de roulements sont visibles. A noter que, toutes les formes susceptibles de fonctionner sont possibles, à savoir, les formes lenticulaires, triangulaires, les losanges, l'anneau plein, etc.

On peut constater que les liaisons des billes peuvent se situer sur le diamètre intérieur ou extérieur de l'anneau de suspension (figures 6,7) mais aussi à l'axe des billes (figure 4), rouleaux (figure 5), losanges, etc.

Les figures 8 et 9 sont également des possibilités d'emplacement des rainures de guidages 4. Les pièces de centrage 11 et 12 doivent être rapportées au châssis du haut-parleur, mais le fonctionnement est similaire.

Il est également possible d'implanter deux rainures de guidage et deux éléments souples afin de s'affranchir de la suspension périphérique classique car le guidage s'avère suffisant.

La matière constituant l'élément souple peut être du caoutchouc, du plastique, du feutre, etc.

### Les propriétés avantageuse de la nouvelle suspension selon l'invention sont :

### - Propriétés mécaniques :

- Meilleur centrage de l'équipage mobile.
- Amortissement des vibrations parasites de l'équipage mobile.
- Dimension du châssis (saladier) et du circuit magnétique réduit.

### - Propriétés magnétiques :

- La réduction de la largeur de l'entrefer permet l'augmentation du champ magnétique.
- Les fuites magnétiques sont diminuées.

### - Propriétés thermiques

- Le rapprochement des plaques de champ dû à un entrefer étroit permet un meilleur refroidissement de la bobine mobile.

### - Propriétés acoustiques :

- Le spider classique étant supprimé, un dégagement plus important de la face arrière est possible, ce qui réduit de manière importante les ondes stationnaires ainsi que les interférences membrane/spider.

- Le centrage rigoureux réduit la distorsion par harmoniques 3 et impairs.
- L'amortissement mécanique plus important supprime en partie les vibrations audibles indésirables.

- L'analyse des petits signaux s'en trouve améliorée.

## Revendications

1. Suspension centrale ou périphérique d'un équipage mobile comprenant une bobine (7) reliée à une membrane (6), d'un haut-parleur électrodynamique, ladite suspension étant constituée d'au moins une rainure de guidage (4) pratiquée dans un des éléments fixes dudit haut-parleur et d'au moins un élément souple et élastique (3) logé à l'intérieur de la rainure (4) pour maintenir et guider l'équipage mobile (6,7), caractérisée en ce que l'élément souple (3) est un anneau comportant une multitude de proéminences uniformément réparties sur le pourtour de l'anneau permettant un roulement de l'anneau dans la rainure (4) pour le guidage de l'équipage mobile (6,7) et en ce que le fond de la rainure (4) a une forme arrondie pour permettre le centrage, le roulement et le rappel de l'anneau.

2. Suspension centrale ou périphérique selon la revendication 1, caractérisée en ce que la rainure (4) a la forme d'une boucle.

3. Suspension centrale ou périphérique selon l'une des revendications précédentes, caractérisée en ce qu'elle comprend deux rainures (4) et deux éléments souples (3).

## Patentansprüche

1. Zentrale oder periphere Aufhängung des aus einer mit der Membran (6) verbundenen Spule (7) bestehenden bewegten Organs eines elektrodynamischen Lautsprechers. Die genannte Aufhängung besteht aus mindestens einer Führungsnut (4), die sich in einem der feststehenden Teile dieses Lautsprechers befindet, und mindestens einem flexiblen und elastischen Element (3), das innerhalb der Nut (4) untergebracht ist, um das bewegte Organ (6, 7) zu halten und zu führen und ist dadurch gekennzeichnet, daß das flexible Element (3) ein Ring ist, der eine Vielzahl von Erhebungen aufweist, die über den gesamten Umfang des Ringes verteilt sind, um ein Rollen des Ringes in der Nut (4) für die Führung des bewegten Organs (6, 7) ermöglichen, sowie daß der Grund der Nut (4) eine abgerundete Form aufweist, um das Zentrieren, das Rollen und die Rückkehr des Ringes zu ermöglichen.

2. Zentrale oder periphere Aufhängung entsprechend dem Patentanspruch 1, die dadurch gekennzeichnet ist, daß die Nut (4) die Form einer Schleife besitzt.

3. Zentrale oder periphere Aufhängung entsprechend den vorstehend genannten Patentansprüchen, die dadurch gekennzeichnet ist, daß sie aus zwei Nuten (4) und zwei flexiblen Elementen (3) besteht.

## Claims

1. A central or a circumferential suspension for a moving assembly including a coil (7) connected to a membrane (6) of a roving coil loudspeaker, said suspension being comprised of at least one guiding groove (4) formed in one of the fixed members of said loudspeaker and at least one flexible resilient member (3) housed inside the groove (4) for retaining and guiding the roving assembly (6, 7), characterised in that the flexible member (3) is a ring including a plurality of protrusions uniformly distributed over the periphery of the ring, enabling a rotation of the ring inside the groove (4) for guiding the moving assembly (6, 7), and in that the bottom of the groove (4) has a rounded shape for making possible the centering, the rolling and the return of the ring.

2. A central or a circumferential suspension according to claim 1, characterised in that the groove has the shape of a loop.

3. A central or a circumferential suspension according to one of the preceding claims, characterised in that it includes two grooves (4) and two flexible members (3).
